# EUROPÄISCHE PATENTSCHRIFT

(11) **EP 3 331 773 B1**
(45) Veröffentlichungstag und Bekanntmachung des Hinweises auf die Patenterteilung: **06.11.2019**
(21) Anmeldenummer: 16760643.3
(22) Anmeldetag: 22.08.2016
(51) Int. Cl.: B65D 77/24

(54) **VERPACKUNG MIT AUFREISSDECKEL UND DOSIERLÖFFEL**
CONTAINER WITH TEAR-OFF LID AND MEASURING SPOON
RÉCIPIENT AVEC COUVERCLE À OUVERTURE FACILE ET CUILLÈRE DOSEUSE

(30) Priorität: 16.09.2015 CH 13442015
(43) Veröffentlichungstag der Anmeldung: 13.06.2018
(73) Patentinhaber: Soudronic AG, 8962 Bergdietikon (CH)
(72) Erfinder: CHEVALLEY, François, 8406 Winterthur (CH)
(74) Vertreter: Naiu, Radu Mircea
(86) Internationale Anmeldenummer: PCT/CH2016/000110
(87) Internationale Veröffentlichungsnummer: WO 2017/045086

(56) Entgegenhaltungen:
- WO-A1-2008/041808
- WO-A1-2013/106943
- WO-A1-2014/012690
- GB-A- 2 381 785
- JP-A- H1 149 172
- KR-Y1- 200 345 436

## Beschreibung

### Gebiet der Erfindung

Die Erfindung betrifft eine Verpackung. Ferner betrifft die Erfindung einen Verbund aus einem Dosierlöffel und einem Abstreifsteg für eine solche Verpackung.

### Hintergrund

Verpackungen mit einem Behälter in Dosenform und mit einem Aufreissdeckel ("peel-off" Deckel) mit runden oder unrunden Entnahmeöffnungen unterhalb des Aufreissdeckels sind bekannt: WO 2014/012690 A1, GB 2381785 A, WO 2013/106943 A1 und WO 2008/041808 A1 offenbaren solche Verpackungen. Solche Verpackungen bzw. Dosen die mit einem Aufreissdeckel mit einem grösseren Durchmesser (typisch 99 mm und mehr) werden in der Regel für Trockenprodukte, wie z.B. Baby-Milchpulver benutzt. In den meisten Behältern wird nach dem Befüllen des Milchpulvers ein Kunststofflöffel hinzugefügt, der benutzt wird, um das Pulver zu schöpfen. Nach dem Öffnen der Verpackung bzw. der Dose durch Wegreissen der Aufreissfolie steht dem Benutzer somit ein Löffel zur Verfügung, der zur Dosierung der entnommenen Menge des Füllgutes dient. Ein zusätzlicher Deckel aus Kunststoff, der über dem Aufreissdeckel platziert ist, dient auf bekannte Weise zum Wiederverschliessen des Behälters bis zum nächsten Gebrauch.

Ein Problem das beim Schöpfen des Pulvers entsteht ist das Kontrollieren bzw. Dosieren der Menge. Es gibt hauptsächlich zwei Gründe, um die Pulvermenge möglichst genau zu entnehmen bzw. zu dosieren. Der hauptsächliche Grund ist gesundheitlich bedingt. Es gilt dem Kleinkind eine genaue Menge Milchpulver zu geben. Nicht zu viel und nicht zu wenig. Ein zweiter Grund, der nebensächlicher ist als der erste Grund, ist der Preis der Milchpulverdosen. Dieser ist besonders in Entwicklungsländern sehr hoch. Der Konsument hat also einen Grund nur die genaue Menge Milchpulver zu entnehmen. Die Dosenhersteller bemühen sich, eine Lösung anzubieten die eine genaue Dosierung ermöglicht. Es gibt Lösungen, die anstreben die Dosierung alleine mit der Konzeption des Dosierlöffels zu lösen und Milchpulverlöffel mit integriertem Abstreifer zu schaffen. Die industrielle Umsetzung dieser Lösungen lässt jedoch noch auf sich warten da die Herstellkosten für den Löffel zu hoch sind.

Eine Lösung, die die Metallverpackungsindustrie heute propagiert ist die Abstreiffunktion des Löffels im Deckel zu integrieren. Folglich werden heute Deckel so hergestellt, dass es möglich ist, den Löffel abzustreifen und damit dessen Inhalt zu nivellieren. Damit ist sichergestellt, dass die Pulvermenge im Löffel immer identisch ist. Solche peel-off Deckel aus Weissblech weisen eine Öffnung auf, die statt rund zu sein, die Form eines "D" hat. Das heisst, dass die Öffnung des Deckels weitgehend rund bleibt jedoch von einem geraden Steg abgeschlossen wird. Die Länge des Stegs kann dabei variieren.

Der grosse Vorteil der sogenannten D-shape peel-off Deckel ist, dass der Abstreifsteg im Deckel integriert ist. Der Benutzer kann den Abstreifsteg sofort benutzen, sobald die Aufreissfolie vom Behälter entfernt und der Löffel aus dem Milchpulver herausgezogen wurde. Die Abstreiffunktion ist selbsterklärend.

Der Nachteil der D-shape peel-off Deckel liegt jedoch in deren Fertigungsprozess. Die unrunde Form der Öffnung benötigt unrunde Werkzeuge zum Ausstanzen der Öffnung und danach zu Umformen des Randes. Zudem muss der Deckel nach jedem Arbeitsgang aufwändig neu orientiert werden damit dieser in der darauffolgenden Operation nicht beschädigt wird.

Ein weiterer Nachteil ist die Tatsache, dass ein Abfüller des pulverförmigen Guts in den Behälter in der Regel nur einen Teil der Deckel mit einer D-shape Öffnung verkauft. Der Rest wird mit einer konventionellen runden Öffnung hergestellt. Dies bedeutet dass für die Fertigung zwei Werkzeugsätze beschafft und gewartet werden müssen. Dazu kommen noch aufwändige Werkzeugwechsel wenn die Form der Öffnung gewechselt werden muss.

Aus WO 2008/041808 ist es bekannt, ein separates Teil als Abstreifer vorzusehen, wobei dieses Teil innen am Dosenmantel in verschiedenen Höhen positioniert werden kann. Diese Lösung erscheint sehr aufwändig und auch kompliziert bei deren Handhabung.

### Darstellung der Erfindung

Aufgabe der Erfindung ist es dem Deckelhersteller zu ermöglichen alle Deckel mit der identischen Öffnung herzustellen. Alle Deckel werden somit mit einer runden Öffnung hergestellt. Erst im Nachhinein d.h. nach dem Verschliessen der Dose soll diese mit der Abstreiffunktion ausrüstbar sein oder nicht. Dies bringt dem Hersteller die grösstmögliche Flexibilität in der Herstellung und Logistik. Dabei soll die Abstreiffunktion auf möglichst einfache Weise und kostengünstige Weise erzielbar sein.

Diese Aufgabe wird bei einer Verpackung der eingangs genannten Art mit den kennzeichnenden Merkmalen des Anspruchs 1 gelöst.

Durch den am Rand der Entnahmeöffnung befestigbaren Abstreifsteg wird auf einfache Weise die Dosierung ermöglicht und die Handhabung dieses Stegs ist sehr einfach. Die Deckelherstellung wird dabei nicht beeinträchtigt, da alle Deckel, rund oder unrund, erst nachträglich mit der Abstreiffunktion durch das Zusatzteil versehen werden. Ein Abstreifsteg wird also als separates Teil, vorzugsweise als Kunststoffteil, mitgeliefert und ist nach dem Entfernen der Aufreissfolie vor Gebrauch der Dose in deren Entnahmeöffnung befestigbar.

Wie bekannt weisen Milchpulverdosen einen zusätzlichen Kunststoffdeckel ("Stülpdeckel") auf, der sich oberhalb des peel-off Deckels befindet. Es gibt zwei Gründe für diesen Deckel. Erstens bleibt die Dose mehrere Tage offen da diese ja nicht in einer Mahlzeit verzehrt wird. Die Dose muss folglich nach dem Erstgebrauch des Inhalts wieder verschlossen werden damit das Milchpulver nicht feucht wird. Der zweite Grund ist, dass ein peel-off Deckel alleine als zu anfällig angesehen werden kann, da beim Transport oder Lagerung eine Beschädigung der Aufreissfolie möglich ist. In gewissen Absatzmärkten wird der Stülpdeckel so angebracht, dass dieser gleich noch die sogenannten "tamperproof"-Erfordernisse erfüllt.

Bei einer Ausgestaltung der Verpackung mit einem Stülpdeckel oberhalb des Aufreissdeckels kann der Abstreifsteg bis zu dessen Gebrauch zwischen dem Aufreissdeckel und dem Kunststoffdeckel vorgesehen sein.

In der Regel beinhaltet jedoch jede Dose einen Kunststofflöffel als Dosierlöffel, der beim Füllen des Milchpulvers hinzugefügt wird. Es ist somit gemäss der Erfindung vorgesehen, den Löffel so zu gestalten, dass dieser den Abstreifsteg beinhaltet. Damit können der Löffel und der Abstreifsteg im gleichen Arbeitsgang hergestellt werden. Die Kostensteigerung beschränkt sich auf die grössere Komplexität des Werkzeuges und auf einen grösseren Materialeinsatz. Nach dem Öffnen der Dose und Herausnahme des Löffels wird der Abstreifsteg abgenommen oder abgebrochen und in die Öffnung gesteckt. Dies kann an einer beliebigen Stelle der runden Öffnung geschehen. Die Instruktionen zum Abnehmen oder Abbrechen des Stegs und zu dessen Befestigung als Abstreifsteg in der Entnahmeöffnung können auf die Dose gedruckt werden. Somit ist der Abstreifsteg als Verpackungsteil so ausgestaltet, dass er vor Gebrauch in Verbindung mit dem Dosierlöffel stehend ist. Dabei kann der Abstreifsteg kraftschlüssig oder formschlüssig mit dem Dosierlöffel verbunden indem der Dosierlöffel eine Ausformung aufweist, welche zur Verbindung mit der Nut des einen Endbereichs des Abstreifstegs ausgestaltet ist. Alternativ können der Dosierlöffel und der Abstreifsteg auch einstückig ausgebildet sein, wobei die Verbindung von Abstreifsteg und Dosierlöffel eine Schwächungszone umfasst, die das Abtrennen des Abstreifstegs vom Dosierlöffel an der Schwächungszone ermöglicht.

Der Abstreifsteg kann aus Kunststoff oder Metall hergestellt werden. Er kann in der Form eines schmalen Stegs oder auch D-förmig geformt werden. Der Steg wird vorzugsweise an beiden Enden mit einem Schlitz bzw. einer Nut versehen. Deren Funktion ist es, den Abstreifsteg über die Einrollung des Randes der Entnahmeöffnung schieben zu können bzw. den Abstreifsteg an dieser Einrollung zu befestigen, indem der Rand der Entnahmeöffnung sich in der Nut festklemmt. Die Einrollung wird auch als C-Curl bezeichnet. Der Schlitz bzw. die Nut an den Enden des Abstreifstegs ist so gestaltet, dass der Abstreifsteg dadurch am Rand befestigt ist und nicht von alleine bzw. beim Abstreifen des Löffels am Abstreifsteg sich vom Rand der Entnahmeöffnung lösen kann. Im Schlitz bzw. in der Nut kann eine Ausformung, z.B. ein Wulst vorgesehen sein, welche es vermeidet, dass der Abstreifsteg ohne Kraftanwendung herausgezogen werden kann.

Falls der Abstreifsteg in Form eines D gestaltet ist, kann dieser im ganzen gebogenen Bereich des D mit einem Schlitz versehen sein oder nur an 2 oder mehr Stellen.

Der Steg kann zudem dazu verwendet werden um nach der Öffnung des Aufreissdeckels und Herausnahme des Löffels, diesen nach Gebrauch wieder aufzuhängen. Der Löffel liegt sonst auf dem Milchpulver. Der Löffel kann mit einem kleinen Haken ausgeformt werden um nach Gebrauch am Steg aufgehängt zu werden.

Somit kann der Abstreifsteg mit seinen in Längsrichtung des Abstreifstegs gegenüberliegenden Endbereichen kraftschlüssig und/oder formschlüssig am Rand der Entnahmeöffnung befestigbar sein. Dazu kann der Fachmann beliebige Gestaltungen des Eingriffsbereichs zwischen den Enden des Aufreissstegs und dem Rand der Entnahmeöffnung wählen. Insbesondere weist der Abstreifsteg an seinen Endbereichen je eine Nut auf, welche zur Aufnahme des Rands der Entnahmeöffnung ausgestaltet ist.

Die Endbereiche des Abstreifstegs können zur Längsrichtung des Abstreifstegs schief verlaufend ausgestaltet sein, um eine gute Anpassung an den runden Verlauf der Entnahmeöffnung zu ergeben.

Vorzugsweise ist der Abstreifsteg aus Kunststoff gebildet.

Der Erfindung liegt weiter die Aufgabe zu Grunde, einen verbesserten Dosierlöffel für eine Verpackung gemäss der Erfindung zu schaffen.

Diese Aufgabe wird dadurch gelöst, dass der Dosierlöffel mit einem Abstreifsteg einen Verbund bildet, wobei der Abstreifsteg vom Dosierlöffel lösbar ist, insbesondere werkzeuglos lösbar ist, und danach als Abstreifsteg an der Verpackung einsetzbar ist.

Dabei ist der Abstreifsteg kraftschlüssig oder formschlüssig mit dem Dosierlöffel verbunden, dadurch, dass der Dosierlöffel eine Ausformung aufweist, welche zur Verbindung mit der Nut des einen Endbereichs des Abstreifstegs ausgestaltet ist. Damit kann der Abstreifsteg einfach von Hand vom Löffel gelöst und nachfolgend in der Entnahmeöffnung platziert und an deren Rand befestigt werden. Alternativ können der Dosierlöffel und der Abstreifsteg einstückig ausgebildet sein, wobei die Verbindung von Abstreifsteg und Dosierlöffel eine Schwächungszone umfasst, die das Abtrennen des Abstreifstegs vom Dosierlöffel an der Schwächungszone ermöglicht. Auch damit kann der Abstreifsteg einfach von Hand vom Löffel gelöst und nachfolgend in der Entnahmeöffnung platziert und an deren Rand befestigt werden.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Figur 1 eine schaubildliche Ansicht einer Verpackung bzw. eines Behälters mit einem Aufreissdeckel;
Figuren 2 bis 5 Schritte bei der Bildung eines Aufreissdeckelrings für einen Aufreissdeckel;
Figur 6 eine Draufsicht auf einen Aufreissdeckelring mit Abstreifsteg;
Figur 7 eine Teilansicht des Schnitts entlang der Schnittlinie B - B von Figur 6;
Figur 8 eine schaubildliche Darstellung eines Aufreissdeckelrings mit angesetztem Abstreifsteg und mit einem Dosierlöffel; und
Figuren 9 bis 11 schaubildliche Ansichten eines Dosierlöffels bzw. eines Verbunds aus einem Dosierlöffel und einem Abstreifsteg.

### Weg(e) zur Ausführung der Erfindung

Im Folgenden werden Ausführungsbeispiele der Erfindung an Hand der Figuren beschrieben. Dabei zeigt Figur 1 eine Verpackung 1, die einen Behälter 11 mit einem Aufreissdeckel 2 umfasst. Der Behälter ist insbesondere eine Dose aus Metall oder aus Karton oder aus Kunststoff oder aus einem Verbundmaterial, insbesondere aus einem Metall umfassenden Verbundmaterial.

Der Behälter 11 weist einen Dosenmantel 4, einen Dosenboden 5 und den Aufreissdeckel 2 auf. In diesem Fall handelt es sich um eine dreiteilige Dose mit Mantel, Boden und Deckel. Die Erfindung ist auch bei zweiteiligen Dosen anwendbar, bei welchen Mantel und Boden einstückig sind. Der Behälter ist insbesondere zur Aufnahme eines trockenen, pulverförmigen Guts vorgesehen.

Der Boden und der Aufreissdeckel sind zum Beispiel je mittels einer Falzverbindung mit dem Mantel verbunden, was dem Fachmann bekannt ist und hier nicht weiter erläutert werden muss.

Der Aufreissdeckel 2 umfasst auf bekannte Weise einen Aufreissdeckelring 7 und die an diesem befestigte Aufreissfolie 25, die eine Lasche 28 aufweisen kann. Zur Öffnung des Behälters 1 wird die Aufreissfolie 25 vom Aufreissdeckelring abgezogen, wodurch der Inhalt des Behälters 1 zugänglich wird, indem die vom Rand des Aufreissdeckelrings umgebene Entnahmeöffnung 8 freigelegt wird.

Die Verpackung umfasst weiter einen Dosierlöffel und einen Abstreifsteg. Der Dosierlöffel erlaubt die Entnahme einer bestimmten Menge des Füllgutes des Behälters und der Abstreifsteg erlaubt das Abstreifen des Dosierlöffels, so dass dieser nach dem Abstreifen nur bis zum Rand des Löffels gefüllt ist. In Figur 1 befinden sich der Dosierlöffel und der Abstreifsteg miteinander verbunden, unterhalb des noch ungeöffneten Aufreissdeckels und sind daher in der Figur nicht zu sehen. Der Abstreifsteg ist bei so einer Ausführung zugänglich, nachdem der Aufreissdeckel geöffnet worden ist. Dann wird der Abstreifsteg in der Entnahmeöffnung befestigt, wie noch erläutert wird. Sofern über dem Aufreissdeckel 2 ein - in der Figur 1 nicht dargestellter - zusätzlicher Stülpdeckel vorhanden wäre, so könnte der Abstreifsteg auch als separates Teil der Verpackung zwischen dem Aufreissdeckel und dem Stülpdeckel angeordnet sein und wäre dann nach dem Öffnen des Stülpdeckels zugänglich. Der Abstreifsteg käme auch bei dieser Ausführung nach der Entfernung der Aufreissfolie zur Anwendung bzw. kann dann über der Entnahmeöffnung befestigt werden.

Die Figuren 2 bis 5 zeigen dem Fachmann bekannte Schritte bei der Bildung des Aufreissdeckelrings, wobei nur ein Teil des jeweiligen Ringes in Schnittdarstellung gezeigt ist. Figur 2 zeigt einen Rohling 6 für die Bildung des Aufreissdeckelrings des Aufreissdeckels 2, wobei der Rohling an seinem äusseren Rand 26 bereits mit der für die Falzverbindung mit dem Behältermantel geeignete Form versehen ist. In Figur 3 ist bereits eine mittige Scheibe aus dem Rohling 6 ausgestanzt worden, womit der Aufreissdeckelring 7 gebildet ist, der mit seinem inneren Rand 18 die Entnahmeöffnung 8 begrenzt. An den Rand 18 der Entnahmeöffnung 8 angrenzend erstreckt sich nach radial nach aussen hin die Siegelfläche 19, auf welche in bekannter Weise die Aufreissfolie 25 aufgesiegelt wird. Die Figuren 4 und 5 zeigen eine bevorzugte Formgebung des Randes 18, der die Entnahmeöffnung 8 begrenzt. Dabei wird der Rand 18 in der Figur 4 zunächst nach unten (oder bezogen auf die spätere Lage des Aufreissdeckels am Behälter nach innen, in den Behälter) umgebogen und dann, wie in Figur 5 gezeigt, radial nach aussen und wieder nach oben. Es bildet sich ein eingerollter Rand bzw. eine Einrollung 20 bzw. ein sogenannter C-curl. Auch eine andere Formgebung des Randes 18 der Entnahmeöffnung ist möglich, wobei des darum geht, die Entnahmeöffnung so zu begrenzen, dass sich der Benützer der Verpackung nicht an deren Rand verletzten kann.

An einem so oder ähnlich gebildeten Aufreissdeckelring wird gemäss der Erfindung der Abstreifsteg an dem Rand 18 der Entnahmeöffnung 8 befestigt, nachdem die Aufreissfolie 25 der Verpackung 1 vom Benutzer entfernt worden ist. Figur 6 zeigt eine Draufsicht auf einen Aufreissdeckelring 7 mit der Entnahmeöffnung 8 und somit auch eine Sicht in das Behälterinnere bzw. auf das Füllgut, wenn der Aufreissdeckelring auf einem Behälter befestigt ist. Der Abstreifsteg 6 ist in diesem Beispiel ein gerader Steg. Auch eine D-Form ist möglich, wie bereits erwähnt, wobei sich die Rundung der D-Form in die Rundung der Entnahmeöffnung 8 einfügen würde.

Die einander gegenüber liegenden Endbereiche 16 bzw. 17 des Abstreifstegs dienen zu dessen Befestigung am Aufreissdeckel über der Entnahmeöffnung. Ersichtlich ist, dass die Länge des Abstreifstegs bestimmt, wie weit der Abstreifsteg zum Zentrum der Entnahmeöffnung hin positioniert ist, wenn er am Rand 18 der Entnahmeöffnung befestigt ist. Dies wird so gewählt, dass ein einfacher Zugang mit dem Dosierlöffel 3 zum Füllgut möglich ist.

Mit Befestigung des Abstreifstegs 6 ist gemeint, dass dieser genügend fest am Rand 18 gehalten ist, dass ein Abstreifen des Dosierlöffels 3 am Abstreifsteg möglich ist, ohne dass sich der Steg 6 dabei vom Rand 18 löst. Es kann eine dauerhafte "unlösbare" Befestigung sein, so dass der Abstreifsteg nur durch Zerstörung des Stegs wieder vom Rand 18 lösbar ist oder eine lösbare Befestigung, die es ermöglicht mit genügender Kraft aber ohne Zerstörung des Stegs 6 diesen wieder vom Rand 18 zu lösen. Für den Fachmann ergeben sich je nach Vorgabe verschiedene Möglichkeiten der Befestigung.

In dem in den Figuren gezeigten Beispiel sind die Endbereiche 16 und 17 des Abstreifstegs mit einer Nut 21 versehen, die zur Aufnahme des Randes 18 des Aufreissdeckelrings ausgestaltet ist, so dass der Abstreifsteg zum Beispiel kraftschlüssig am Rand 18 gehalten ist, in dem dieser in die Nut eingreift und dort mit einer Klemmkraft gehalten ist, die sich durch das Übergreifen des Randes 18 durch die die Nut 21 begrenzenden Teile des Abstreifstegs ergibt. Es können in der Nut aber auch Ausformungen vorhanden sein, die einen Formschluss zwischen Abstreifsteg und Rand 18, insbesondere der Einrollung 20 ergeben. Damit ist der Abstreifsteg schwerer vom Rand 18 lösbar als bei einer nur kraftschlüssigen Verbindung. Der Abstreifsteg 6 könnte aber auch mit Klebeflächen in den Endbereichen 16 und 17 versehen sein, mit denen er auf die Oberseite des Randes 18 bzw. damit auch auf die Siegelfläche 19 klebbar ist. Auch dies wird unter dem Begriff der Befestigung im Rahmen dieser Erfindung verstanden.

Figur 7 zeigt die erläuterte Lösung mit einer Nut 21 in einer vergrösserten Teildarstellung, in welcher nur der Endbereich 16 des Stegs 6 in Ansicht auf die Schnittlinie B - B von Figur 6 dargestellt ist. Es ist ersichtlich, wie die Einrollung 20 in der Nut 21 zu liegen kommt.

Figur 8 zeigt eine schaubildliche Darstellung nur des Aufreissdeckelrings 7 ohne den Behälter 11 und mit bereits entfernter Aufreissfolie, so dass der Abstreifsteg 6 am Rand 18 befestigt werden konnte. Der Dosierlöffel 3 ist hier in einer Stellung gezeigt, bei der er an dem Steg hängt. Sowohl Löffel 3 als auch Steg 6 sind hier vorzugsweise aus Kunststoff gebildet. Bei der Benutzung wird der Löffel 3 mit dem Füllgut aus dem Behälter 11 bzw. der Verpackung 1 gehäuft gefüllt und dann am Steg 6 abgestreift, so dass das Füllgut im Löffel 3 nur bis zur Oberkante des Löffels reicht und das zuvor überstehende, "gehäufte" Füllgut in den Behälter zurück fällt.

Die Figuren 9 bis 11 zeigen Ansichten eines Dosierlöffels 3 und eines damit verbundenen aber vom Löffel 3 lösbaren Abstreifstegs. In diesem Beispiel ist am Löffel 3 eine Ausformung 28 vorgesehen, welche so ausgestaltet ist, dass sie in die Nut 21 des Abstreifstegs 6 passt, so dass der Abstreifsteg 6 am Löffel 3 gehalten ist, bis der Benutzer den Steg 6 vom Löffel 3 abzieht bzw. löst, um den Steg 6 über der Entnahmeöffnung zu befestigen. Diese Ausführung ist insbesondere in den Figuren 9 und 11 dargestellt. Die Figur 10 zeigt eine einfachere Gestaltung des Abstreifstegs, zum Beispiel für die Klebebefestigung am Aufreissdeckelring. Hier kann der Abstreifsteg zum Beispiel einstückig mit dem Löffel 3 ausgebildet sein, wobei eine Schwächungszone vorgesehen ist, die eine Sollbruchstelle zwischen Löffel 3 und Steg 6 ergibt. Damit kann der Steg 6 ebenfalls vom Löffel 3 getrennt und dann am Rand 18 und allenfalls der angrenzenden Siegelfläche 19 befestigt werden. Auch bei der Ausführung gemäss den Figuren 9 und 11 können der Löffel und der Steg so modifiziert werden, dass eine einstückige Verbindung besteht, die eine Schwächungszone aufweist. Dies ersetzt dann die Ausformung 28 am Löffel.

Somit ist bei einer Verpackung mit einem Dosierlöffel zur Entnahme eines Füllguts aus der Verpackung ein Behälter der Verpackung mit einem Aufreissdeckel verschlossen, der einen Aufreissdeckelring und eine Aufreiss folie aufweist. Es ist ein Abstreifsteg vorgesehen, der nach der Entfernung der Aufreissfolie am Rand des Aufreissdeckelrings befestigbar ist. Der Abstreifsteg ist im Verbund mit dem Dosierlöffel in der Verpackung vorhanden. Somit kann der Abstreifsteg nach dem Öffnen der Verpackung vom Dosierlöffel gelöst und am Rand des Aufreissdeckelrings befestigt werden.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Verpackung (1), umfassend einen Behälter (11) zur Aufnahme eines Füllgutes, einen mit dem Behälter (11) verbundenen Aufreissdeckel (2) mit einem Aufreissdeckelring (7) aus Metall und einer Aufreissfolie (25), welcher Aufreissdeckelring (7) den Rand (18) der Entnahmeöffnung (8) der Verpackung bildet, und weiter umfassend einen Dosierlöffel (3) und einen Abstreifsteg (6), wobei der Abstreifsteg (6) als ein vom Aufreissdeckel (2) separates Teil der Verpackung vorgesehen ist, welches an dem vom Aufreissdeckelring (7) gebildeten Rand (18) der Entnahmeöffnung (8) befestigbar ist, und wobei der Abstreifsteg (6) an seinen Endbereichen (16, 17) je eine Nut (21) aufweist, welche zur Aufnahme des Rands (18) der Entnahmeöffnung ausgestaltet ist, wobei der Abstreifsteg (6) als Verpackungsteil ausgebildet ist, welches in Verbindung mit dem Dosierlöffel ist, und wobei der Dosierlöffel eine Ausformung (28) aufweist, welche zur Verbindung mit der Nut (21) des einen Endbereichs des Abstreifstegs ausgestaltet ist, so dass der Abstreifsteg kraftschlüssig oder formschlüssig mit dem Dosierlöffel verbunden ist, oder wobei der Dosierlöffel und der Abstreifsteg einstückig vorgesehen sind, wobei die Verbindung von Abstreifsteg und Dosierlöffel eine Schwächungszone umfasst, die das Abtrennen des Abstreifstegs vom Dosierlöffel an der Schwächungszone ermöglicht.

2. Verpackung nach Anspruch 1, **dadurch gekennzeichnet, dass** der Abstreifsteg (6) mit seinen in Längsrichtung des Abstreifstegs gegenüberliegenden Endbereichen (16, 17) kraftschlüssig und/oder formschlüssig am Rand (18) der Entnahmeöffnung befestigbar ist.

3. Verpackung nach Anspruch 1 oder 2, **dadurch gekennzeichnet, dass** die Endbereiche (16, 17) des Abstreifstegs zur Längsrichtung des Abstreifstegs schief verlaufend ausgestaltet sind.

4. Verpackung nach einem der Ansprüche 1 bis 3, **dadurch gekennzeichnet, dass** der Abstreifsteg (6) aus Kunststoff gebildet ist.

5. Verpackung nach einem der Ansprüche 1 bis 4, **dadurch gekennzeichnet, dass** der Rand (18) der Entnahmeöffnung (8) an seiner Unterseite eine Einrollung (20) aufweist, und dass der Abstreifsteg bei seiner Befestigung am Rand (18) der Entnahmeöffnung zum Eingriff an der Einrollung ausgestaltet ist.

6. Verbund aus einem Dosierlöffel (3) und einem Abstreifsteg (6) für eine Verpackung nach einem der Ansprüche 1 bis 5, wobei der Abstreifsteg (6) an seinen Endbereichen (16, 17) je eine Nut (21) aufweist, wobei der Dosierlöffel mit einem Abstreifsteg (6) verbunden ist, welcher vom Dosierlöffel lösbar ist, wobei der Dosierlöffel eine Ausformung (28) aufweist, welche zur Verbindung mit einer Nut (21) des einen Endbereichs des Abstreifstegs ausgestaltet ist, wobei der Abstreifsteg kraftschlüssig oder formschlüssig mit dem Dosierlöffel verbunden ist, oder, wobei der Dosierlöffel und der Abstreifsteg einstückig ausgebildet sind, wobei die Verbindung von Abstreifsteg und Dosierlöffel eine Schwächungszone umfasst, die das Abtrennen des Abstreifstegs vom Dosierlöffel an der Schwächungszone ermöglicht.

## Claims

1. Package (1), comprising a container (11) for receiving a filling material, a peel-off lid (2) connected to the container (11) and having a peel-off lid ring (7) made of metal and a peel-off film (25), which peel-off lid ring (7) forms the edge (18) of the removal opening (8) of the package, and further comprising a dosing spoon (3) and a leveling bar (6), wherein the leveling bar (6) is provided as a part of the package being separate from the peel-off lid (2) and is attachable to the edge (18) of the removal opening (8) formed by the peel-off lid ring (7), and wherein the leveling bar (6) has at each of its end areas (16, 17) a groove (21) which is adapted to receive the edge (18) of the removal opening, wherein the leveling bar (6) is formed as packaging part which is connected to the dosing spoon, and wherein the dosing spoon has a molding (28) that is shaped for connecting to the groove (21) of the one end area of the leveling bar, such that the leveling bar is connected to the dosing spoon in a force-fit or form-fit manner, or wherein the dosing spoon and the leveling bar are provided as an integral part, wherein the connection between leveling bar and dosing spoon includes a weakened zone that permits the leveling bar to be separated from the dosing spoon at the weakened zone.

2. Package according to claim 1, **characterized in that** the leveling bar (6) is attachable to the edge (18) of the removal opening with its end areas (16, 17) that oppose one another longitudinally by a force-fit and/or a form-fit attachment.

3. Package according to claim 1 or 2, **characterized in that** the end areas (16, 17) of the leveling bar are provided as running obliquely to the longitudinal direction of the leveling bar.

4. Package according to one of claims 1 to 3, **characterized in that** the leveling bar (6) is made of plastic material.

5. Package according to one of claims 1 to 4, **characterized in that** the edge (18) of the removal opening (8) has a rolled-in shape (20) on its underside, and **in that** the leveling bar is provided to engage on the rolled-in shape when the leveling bar is attached to the edge (18) of the removal opening.

6. Combination of a dosing spoon (3) and a leveling bar (6) for a package according to any of claims 1 to 5, wherein the leveling bar (6) has at each of its end areas (16, 17) a groove (21), wherein the dosing spoon is connected to a leveling bar (6) that is detachable from the dosing spoon, wherein the dosing spoon is provided with a molding (28) that is shaped for connecting to a groove (21) provided at one end area of the leveling bar, wherein the leveling bar is connected to the dosing spoon in a force-fit manner or a form-fit manner, or wherein the dosing spoon and the leveling bar are embodied integrally, and wherein the connection between leveling bar and dosing spoon includes a weakened zone permitting the leveling bar to be separated from the dosing spoon at the weakened zone.

## Revendications

1. Emballage (1), comprenant un récipient (11) pour recevoir un matériau de remplissage, un couvercle pelable (2) relié au récipient (11) et comportant un anneau de couvercle pelable (7) en métal et un film pelable (25), lequel anneau de couvercle pelable (7) forme le bord (18) de l'ouverture d'extraction (8) de l'emballage, et comprenant en outre une cuillère de dosage (3) et une barre de nivellement (6), la barre de nivellement (6) étant prévue en tant que partie de l'emballage séparée du couvercle pelable (2) et pouvant être fixée au bord (18) de l'ouverture d'extraction (8) formée par l'anneau de couvercle pelable (7), et la barre de nivellement (6) présentant à chacune de ses extrémités (16, 17) une rainure (21) adaptée pour recevoir le bord (18) de l'ouverture d'extraction, la barre de nivellement (6) étant formée en tant que partie d'emballage reliée à la cuillère de dosage, et la cuillère de dosage ayant une moulure (28) formée pour être reliée à la rainure (21) de l'une des zones d'extrémité de la barre de nivellement, de telle sorte que la barre de nivellement est reliée à la cuillère de dosage en liaison par forces ou par formes, ou la cuillère de dosage et la barre de nivellement sont prévues en une pièce, la liaison entre la barre de nivellement et la cuillère de dosage comprenant une zone affaiblie qui permet à la barre de nivellement d'être séparée de la cuillère de dosage dans la zone affaiblie.

2. Emballage selon la revendication 1, **caractérisé en ce que** la barre de nivellement (6) peut être fixée au bord (18) de l'ouverture d'extraction avec ses zones d'extrémité (16, 17) qui s'opposent longitudinalement par une liaison par forces et/ou par formes.

3. Emballage selon la revendication 1 ou 2, **caractérisé en ce que** les zones d'extrémité (16, 17) de la barre de nivellement sont prévues de manière oblique par rapport à la direction longitudinale de la barre de nivellement.

4. Emballage selon l'une des revendications 1 à 3, **caractérisé en ce que** la barre de nivellement (6) est en matière plastique.

5. Emballage selon l'une des revendications 1 à 4, **caractérisé en ce que** le bord (18) de l'ouverture d'extraction (8) a une forme enroulée (20) sur sa face inférieure, et **en ce que** la barre de nivellement est prévue pour engager la forme enroulée lorsque la barre de nivellement est fixée au bord (18) de l'ouverture d'extraction.

6. Combinaison d'une cuillère de dosage (3) et d'une barre de nivellement (6) pour un emballage selon l'une quelconque des revendications 1 à 5, dans laquelle la barre de nivellement (6) présente à chacune de ses zones d'extrémité (16, 17) une rainure (21), la cuillère de dosage étant reliée à une barre de nivellement (6) amovible de la cuillère de dosage, la cuillère de dosage ayant une moulure (28) formée pour s'unir à une rainure (21) disposée à une extrémité de la barre de nivellement, dans laquelle la barre de nivellement est reliée à la cuillère de dosage par liaison par forces ou par formes, ou dans laquelle la cuillère de dosage et la barre de nivellement sont réalisées d'une seule pièce, et dans laquelle la liaison entre la barre de nivellement et la cuillère de dosage comprend une zone affaiblie permettant de séparer la barre de nivellement de la cuillère de dosage dans la zone affaiblie.
